# EUROPÄISCHE PATENTSCHRIFT

(11) **EP 1 039 237 B1**
(45) Veröffentlichungstag und Bekanntmachung des Hinweises auf die Patenterteilung: **15.11.2006**
(21) Anmeldenummer: 00105901.3
(22) Anmeldetag: 22.03.2000
(51) Int. Cl.: F24D 3/10

(54) **Halterung für ein Ausdehungsgefäss**
Mounting for an expansion vessel
Support pour vase d'expansion

(30) Priorität: 23.03.1999 AT 53199
(43) Veröffentlichungstag der Anmeldung: 27.09.2000
(73) Patentinhaber: Vaillant GmbH, 42859 Remscheid (DE)
(72) Erfinder: Riecke, Harald, 42853 Remscheid (DE)
(74) Vertreter: Hocker, Thomas

(56) Entgegenhaltungen:
- AT-B- 409 664
- DE-U- 7 827 871
- DE-U- 8 016 874
- DE-U- 29 702 247
- DE-U- 29 712 326
- DE-U- 29 717 747
- DE-U- 29 913 302

## Beschreibung

Die Erfindung bezieht sich auf ein Ausdehnungsgefäß mit einer Halterung gemäß dem Oberbegriff des Anspruches 1.

Bei bekannten derartigen Halterungen ist die Breite des Rahmens so bemessen, dass diese der Breite des aufzunehmenden Ausdehnungsgefäßes entspricht. Die DE 78 27 871 U1 zeigt eine derartige Halterung mit Führungsschienen, in welche das Ausdehnungsgefäß eingeschoben wird. Dieses Dokument zeigt die Merkmale des Oberbegriffs von Anspruch 1.

Zur Sicherung des Ausdehnungsgefäßes werden häufig Bleche an den Seitenwangen der einzelnen Streben des Rahmens befestigt, um ein Kippen oder Verrutschen des Ausdehnungsgefäßes zu verhindern. Dabei sind meist an allen vier Ecken des Ausdehnungsgefäßes derartige Bleche vorgesehen. Die DE 297 17 747 U1 zeigt eine U-förmige Schiene, in welche ein Ausdehnungsgefäß geschoben wird, wobei die Fixierung durch einen drehbaren Riegel erfolgt.

Dabei ergibt sich jedoch der Nachteil einer sehr aufwendigen Montage des Ausdehnungsgefäßes. Außerdem kommt es bei den bekannten Lösungen zu einer erheblichen Überdimensionierung des Rahmens, bei dem die Breite seiner einzelnen Streben, an denen das Ausdehnungsgefäß anliegt oder aufsteht, der Breite des Ausdehnungsgefäßes angepaßt ist.

Ziel der Erfindung ist es, eine Halterung der eingangs erwähnten Art vorzuschlagen, die eine einfache Montage des Ausdehnungsgefäßes ermöglicht und bei der keine Überdimensionierung des Rahmens erforderlich ist.

Erfindungsgemäß wird dies bei einer Halterung der eingangs erwähnten Art durch die kennzeichnenden Merkmale des Anspruches 1 erreicht.

Durch die vorgeschlagenen Maßnahmen ist es möglich, den Rahmen allein nach den Erfordernissen der Festigkeit und der zu erwartenden Belastungen zu dimensionieren. Dabei kann das Ausdehnungsgefäß sehr einfach montiert werden. Dazu genügt es, das Ausdehnungsgefäß zwischen die Führungslaschen des Aufnahmebleches zu stellen und das Halteblech auf das Ausdehnungsgefäß aufzustecken und mit dem Rahmen zu verbinden. Dabei steht das Ausdehnungsgefäß im Übrigen auf Streben des Rahmens auf, wobei aber das Ausdehnungsgefäß durchaus breiter sein kann als die entsprechenden Streben des Rahmens. Durch federnde Zungen ist auf einfache Weise ein Ausgleich der unvermeidlichen Toleranzen möglich. Außerdem wird dadurch auch die Möglichkeit einer Verschiebung des Ausdehnungsgefäßes gegenüber dem Aufnahmeblech, bzw. dem Halteblech unterbunden.

Durch die Merkmale des Anspruches 3 ergibt sich eine besonders gute und sichere Befestigung des Ausdehnungsgefäßes an dem Rahmen.

Durch die Merkmale des Anspruches 4 ergeben sich Vereinfachungen in der Lagerhaltung und bei der Herstellung der Bleche.

Die Erfindung wird nun anhand der Zeichnung näher erläutert. Dabei zeigen:
Fig. 1 eine Ansicht einer erfindungsgemäßen Halterung mit Ausdehnungsgefäß,
Fig. 2 eine axonometrische Ansicht eines Halte-, bzw. Aufnahmeblechs und
Fig. 3 schematisch die Aufnahme eines Ausdehnungsgefäßes in einem Aufnahme- bzw. Halteblech.

Gleiche Bezugszeichen bedeuten in allen Figuren gleiche Einzelteile.

In einem Rahmen 4 ist ein Aufnahmeblech 1 an einem Steher 7 befestigt, wobei das Aufnahmeblech 1 mit Führungslaschen 6 versehen und mittels Nieten 5 betriebsmäßig unlösbar befestigt ist. Dabei sind die Laschen 6 ausgekröpft.

Das Aufnahmeblech 1 weist, wie aus der Fig. 2 zu ersehen ist, Laschen 6 und 9 auf, die gegeneinander versetzt angeordnet sind, wobei der lichte Abstand 18 zwischen den beiden Reihen von Laschen 6, 9 der Breite eines Randes 10 eines Ausdehnungsgefäßes 2 entspricht, bzw. diesen nur wenig übersteigt (Fig. 3).

Aus einer der Laschen 9 ist eine Zunge 12 in den Abstand 8 hinein ausgebogen, die sich in Einschubrichtung des Ausdehnungsgefäßes 2 schräg gegen die zweite Gruppe von Laschen 6 erstreckt. Diese Zunge 12 dient zum Ausgleich von Toleranzen und zur Verhinderung eines Spiels zwischen dem Rand 10 und den Laschen 6, 9 des Aufnahmebleches 1.

Das Aufnahmeblech 1 ist mit einer Abwinkelung 11 versehen, die mit Bohrungen 13 zur Aufnahme von Befestigungsschrauben versehen ist, die das Aufnahmestück 1 an Stehern 7 des Rahmens 4 halten.

Wie aus der Fig. 1 zu ersehen ist, ist ein Ausdehnungsgefäß 2 zwischen zwei Stehern des Rahmens 4 gehalten, wobei der Rand 10 des Ausdehnungsgefäßes 2 in dem an einem Steher des Rahmens 4 angenieteten Aufnahmebleches 1 gehalten ist. Weiter ist ein zum Aufnahmeblech 1 baugleiches Halteblech 3 vorgesehen, das im Wesentlichen diagonal zum Aufnahmeblech 1 angeordnet ist und das mittels Schrauben 8 lösbar mit dem Rahmen 4 verbunden ist. Dabei ist der Rand 10 des Ausdehnungsgefäßes 2 zwischen Führungslaschen 6, 9 gehalten.

Die Montage eines Ausdehnungsgefäßes 2 erfolgt in der Weise, daß dieses mit seinem Rand 10 in das Aufnahmeblech 1 eingesteckt wird. Danach wird das Halteblech 3 auf den Rand 10 des Ausdehnungsgefäßes 2 aufgesteckt und das Halteblech mittels Schrauben 8 an dem Rahmen 4 befestigt.

## Patentansprüche

1. Ausdehnungsgefäß (2), welches im wesentlichen rechteckig geformt ist, mit einer Halterung, welche mit einem Rahmen (4) verbunden ist, wobei mit dem Rahmen (4) ein mit Führungslaschen (6, 9), deren lichte Abstände der Breite eines Randes (10) des Ausdehnungsgefäßes (2) entspricht oder nur wenig überstiegt, versehenes Aufnahmeblech (1) betriebsmäßig verbunden ist und ein weiteres ebenfalls mit Führungslaschen (6, 9), deren lichte Abstände der Breite eines Randes (10) des Ausdehnungsgefäßes (2) entspricht oder nur wenig überstiegt, versehenes Halteblech (3) vorgesehen ist, das mit dem Rahmen (4) verbunden ist, **dadurch gekennzeichnet, dass** mindestens eine Führungslasche (9) eine gegen die jeweils gegenüberliegende(n) Führungslasche(n) (6) schräg in Einschubrichtung des Ausdehnungsgefäßes (2) ausgebogene federnde Zunge (12) aufweist.

2. Ausdehnungsgefäß (2) mit Halterung nach Anspruch 1, **dadurch gekennzeichnet, dass** die Führungslaschen (6, 9) des Aufnahmeblechs (1) und des Halteblechs (3) gegeneinander versetzt angeordnet sind.

3. Ausdehnungsgefäß (2) mit Halterung nach Anspruch 1 oder 2, **dadurch gekennzeichnet, dass** das Halteblech (3) dem Aufnahmeblech (1) im Wesentlichen diagonal gegenüberliegend angeordnet ist.

4. Ausdehnungsgefäß (2) mit Halterung nach einem der Ansprüche 1 bis 3, **dadurch gekennzeichnet, dass** das Halteblech (3) und das Aufnahmeblech (1) im wesentlichen gleich ausgebildet und mit einer zur Aufnahme von Befestigungsmitteln (5, 8) vorgesehenen Abwinkelung (11) versehen sind.

5. Ausdehnungsgefäß (2) mit Halterung nach einem der Ansprüche 1 bis 4, **dadurch gekennzeichnet, dass** in dem Rahmen (4) Bohrungen zur Aufnahme von Schrauben (8) zur Befestigung des Halteblechs (3) angeordnet sind,

6. Ausdehnungsgefäß (2) mit Halterung nach einem der Ansprüche 1 bis 5, **dadurch gekennzeichnet, dass** das Aufnahmeblech (1) betriebsmäßig unlösbar, vorzugsweise mittels Nieten (5), mit dem Rahmen (4) verbunden ist.

## Claims

1. An expansion tank (2), which is of essentially rectangular configuration, having a holder connected with a frame (4), such frame (4) being operationally connected with a mounting plate (1) provided with guide brackets (6, 9) whose clear distances correspond to, or exceed only slightly, the width of a rim (10) of the expansion tank (2), and where provision is made for a further retaining plate (3) which is likewise provided with guide brackets (6, 9) whose clear distances correspond to, or exceed only slightly, the width of a rim (10) of the expansion tank (2) which is connected with the frame (4), **characterised in that** at least one guide bracket (9) comprises a resilient tongue (12) bent out towards the respective opposite guide bracket(s) (6) and arranged at an angle relative to the push-in direction of of the expansion tank (2).

2. An expansion tank (2) with holder as defined in Claim 1, **characterised in that** the guide brackets (6, 9) of the mounting plate (1) and the retaining plate (3) are mutually offset.

3. An expansion tank (2) with holder as defined in Claim 1 or 2, **characterised in that** the retaining plate (3) is arranged essentially diagonally opposite the mounting plate (1).

4. An expansion tank (2) with holder as defined in any of the Claims 1 to 3, **characterised in that** the retaining plate (3) and the mounting plate (1) are of essential the same configuration and provided with an angle section (11) designed to receive fixing means (5, 8).

5. An expansion tank (2) with holder as defined in any of the Claims 1 to 4, **characterised in that** in the frame (4) provision is made for bores receiving screws or bolts (8) for attaching the retaining plate (3).

6. An expansion tank (2) with holder as defined in any of the Claims 1 to 5, **characterised in that** the mounting plate (1) is operationally connected with the frame (4) in a non-detachable manner, preferably by means of rivets (5).

## Revendications

1. Vase d'expansion (2) de forme essentiellement rectangulaire avec un dispositif de fixation relié à un cadre (4) combiné avec une tôle-support (1) munie de languettes (6, 9) dont les écartements correspondent à la largeur d'un bord (10) du vase (2) ou la dépasse légèrement, et une autre tôle de fixation (3) munie également de languettes (6, 9) dont les écartements correspondent à la largeur d'un bord (10) du vase (2) ou la dépasse légèrement, tôle reliée au cadre (4), vase **caractérisé par le fait qu'**au moins une languette (9) comprend une languette élastique (12) courbée en biais dans la direction d'introduction du vase (2) contre la (les) languette(s) (6) opposée(s),

2. Vase d'expansion (2) avec dispositif de fixation suivant la revendication 1, **caractérisé par le fait que** les languettes (6, 9) de la tôle (1) et de la tôle (3) sont disposées opposées l'une à l'autre.

3. Vase d'expansion (2) avec dispositif de fixation suivant la revendication 1 ou 2, **caractérisé par le fait que** la tôle (3) est opposée essentiellement en diagonale à là tôle (1).

4. Vase d'expansion (2) avec dispositif de fixation suivant l'une des revendications 1 à 3, **caractérisé par le fait que** la tôle (3) et la tôle (1) sont conçues essentiellement égales et munies d'une languette pliée (11) pour des outils de fixation (5, 8).

5. Vase d'expansion (2) avec dispositif de fixation suivant l'une des revendications 1 à 4, **caractérisé par le fait que** le cadre (4) est muni de trous pour des vis (8) servant à la fixation de la tôle (3).

6. Vase d'expansion (2) avec dispositif de fixation suivant l'une des revendications 1 à 5, **caractérisé par le fait que** la tôle (1) est fixée définitivement sur le cadre (4) de préférence à l'aide de rivets (5).
